# EUROPÄISCHE PATENTSCHRIFT

(11) **EP 2 645 002 B1**
(45) Veröffentlichungstag und Bekanntmachung des Hinweises auf die Patenterteilung: **12.05.2021**
(21) Anmeldenummer: 13159854.2
(22) Anmeldetag: 19.03.2013
(51) Int. Cl.: F24C 7/08

(54) **KOCHFELD**
COOKING HOB
PLAQUE DE CUISSON

(30) Priorität: 30.03.2012 ES 201230497
(43) Veröffentlichungstag der Anmeldung: 02.10.2013
(73) Patentinhaber: BSH Hausgeräte GmbH, 81739 München (DE)
(72) Erfinder: Almolda Fandos, Manuel, 50019 Zaragoza (ES); Anton Falcon, Daniel, 50010 Zaragoza (ES); Ceamanos Gaya, Jesús, 50016 Zaragoza (ES); Ortiz Sainz, David, 50298 Pinseque (Zaragoza) (ES); Pina Gadea, Carmelo, 50008 Zaragoza (ES); Puyal Puente, Diego, 50014 Zaragoza (ES); Valencia Betran, María, 50010 Zaragoza (ES)

(56) Entgegenhaltungen:
- EP-A1- 1 903 284
- EP-A2- 0 687 131
- EP-A2- 1 437 919
- EP-A2- 2 187 132
- WO-A1-2011/090223
- DE-A1-102006 030 549
- JP-B2- 3 311 608
- JP-U- S5 347 572
- KR-A- 20100 010 399
- KR-B1- 100 672 575

## Beschreibung

Bei bekannten Induktionskochfeldern sind Bedienelektronikplatineneinheiten in einer Zeile nebeneinander auf einer gemeinsamen Bedienelektronikträgereinheit oder auch auf unterschiedlichen Bedienelektronikträgereinheiten angeordnet.

Die Druckschriften KR 100 672 575 B1 und KR 2006 0033398 A offenbaren eine Steuerungsanordnung, welche für einen elektrischen Bereich vorgesehen ist. Die Steuerungsanordnung umfasst ein Gehäuse, welches an einem Hauptkörper eines Elektroherdes befestigt ist; ein Relaissubstrat, das an dem Gehäuse angebracht ist; und ein Hauptsubstrat, das auf dem Relaissubstrat montiert ist. Das Gehäuse hat eine Bodenfläche, auf der mehrere erste Haken angeordnet sind, so dass die ersten Haken mit einem vorderen Ende des Relaissubstrats verbunden sind. Das Gehäuse hat eine Seitenwand, an der mehrere zweite Haken und mehrere Stützstücke angeordnet sind. Die zweiten Haken sind mit einem vorderen Ende des Hauptsubstrats verbunden, und die Stützteile stützen das vordere Ende des Hauptsubstrats.

Die Druckschrift EP 1 437 919 A2 offenbart einen Mikrowellenherd, welcher einen weithin anwendbaren und erweiterbaren RISC-Mikroprozessor (Reduced Instruction Set Computer) enthält. Der Mikrowellenherd enthält auch ein Bedienfeld, in dem die Membranschalter durch Soft-Touch-Schalter mit elektrostatischer Kapazität ersetzt werden. Der Ofen hat eine Steuereinheit, die mit einem Computer-Mikroprozessor mit reduziertem Befehlssatz versehen ist, um einen Gesamtbetrieb des Ofens zu steuern. Die Steuereinheit verfügt über ein Soft-Touch-Panel, bei dem die elektrostatische Kapazität in Abhängigkeit von den berührten Positionen variiert. Eine Soft-Touch-Panel-Ansteuerschaltung erzeugt ein elektrisches Signal als Reaktion auf eine Kapazitätsänderung und liefert das Signal an den Mikroprozessor. Der Mikroprozessor führt digitale Signalverarbeitungsfunktionen aus, einschließlich einer Spracherkennungsfunktion, einer Wiedergabefunktion einer komprimierten Audiodatei und einer Bildkomprimierungsfunktion.

Aus der EP 0 687 131 A2 ist eine elektronische Steuerungsanordnung für ein Elektrowärmegerät mit mehreren, getrennt beheizbaren elektrischen Verbrauchern, insbesondere Kochstellen, bekannt, welche einen elektronischen Hauptschalter enthält, der eine eigene Stromversorgung aufweist. Dem Hauptschalter nachgeordnet ist eine Steuereinheit, die für jeden elektrischen Verbraucher je eine Steueruntereinheit aufweist.

Die Druckschrift JP 3 311608 B2 offenbart eine Induktionskochfeldvorrichtung, wobei eine Mehrzahl von Wassersensoren auf einer Leiterplatte angeordnet sind, welche unterhalb eines Kochfelds installiert ist.

Aus der EP 1 903 284 A1 ist eine Vorrichtung für ein Haushaltsgerät mit einem eine Oberseite und eine Unterseite umfassenden Trägerelement, einer ein Bedienelement aufweisenden Bedieneinrichtung und einer ein Anzeigeelement aufweisenden Anzeigeeinrichtung bekannt, wobei die Bedieneinrichtung auf der Oberseite des Trägerelementes und die Anzeigeeinrichtung auf der Unterseite des Trägerelementes angeordnet ist.

Die Druckschrift KR 2010 0010399 A offenbart eine Steuerbaugruppe für ein Kochfeld, welche in eine Grundplatte des Kochfelds installiert ist, wobei die Steuerbaugruppe eine Mehrzahl von Touchbedienelementen umfasst.

Die Aufgabe der Erfindung besteht insbesondere darin, eine Hausgerätebedienvorrichtung vorteilhaft weiterzuentwickeln. Die Aufgabe wird erfindungsgemäß durch die Merkmale des Patentanspruchs 1 gelöst, während vorteilhafte Ausgestaltungen und Weiterbildungen der Erfindung den Unteransprüchen entnommen werden können.

Es wird ein Kochfeld mit einer Kochfeldbedienvorrichtung, mit zumindest einer Bedienelektronikträgereinheit und wenigstens zwei Bedienelektronikplatineneinheiten vorgeschlagen, welche in einem montierten Zustand in Zeilen übereinander auf der Bedienelektronikträgereinheit montiert sind. Unter einer "Bedienelektronikplatineneinheit" soll in diesem Zusammenhang insbesondere eine elektronische Einheit verstanden werden, welche wenigstens eine Platine, vorzugsweise genau eine Platine, und auf der Platine angeordnete elektronische Bauteile aufweist und welche insbesondere Teil einer Bedieneinheit eines die Hausgerätebedienvorrichtung aufweisenden Hausgeräts ist. Unter einer "Platine" soll insbesondere eine Einheit verstanden werden, welche einen Trägerkörper, insbesondere einen plattenartigen Trägerkörper, aus einem elektrisch isolierenden Material aufweist, an welchem Leiterbahnen aus einem elektrisch leitenden Material angeordnet und vorzugsweise befestigt sind. Unter einem elektrisch isolierenden Material soll insbesondere ein Material verstanden werden, welches bei 20°C einen spezifischen elektrischen Widerstand von zumindest 10⁹ Ωm, insbesondere von wenigstens 10¹⁰ Ωm, vorzugsweise von mindestens 10¹¹ Ωm und besonders vorteilhaft von zumindest 10¹² Ωm aufweist. Unter einem "elektrisch leitenden Material" soll in diesem Zusammenhang insbesondere ein Material verstanden werden, welches bei 20°C eine spezifische elektrische Leitfähigkeit von zumindest 10³ S/m, insbesondere von wenigstens 10⁴ S/m, vorzugsweise von mindestens 10⁵ S/m und besonders vorteilhaft von zumindest 10⁶ S/m aufweist. Unter einer "Bedienelektronikträgereinheit" soll insbesondere eine Einheit verstanden werden, welche dazu vorgesehen ist, zumindest eine Bedienelektronikplatineeinheit zu tragen. Die Bedienelektronikträgereinheit ist vorzugsweise von einem Teil einer Gehäuseeinheit, insbesondere einem Teil einer Außengehäuseeinheit, verschieden ausgebildet. Unter "vorgesehen" soll insbesondere speziell ausgelegt und/oder ausgestattet verstanden werden.

Darunter, dass die Bedienelektronikplatineneinheiten in einem montierten Zustand "in Zeilen übereinander" montiert sind, soll insbesondere verstanden werden, dass bei einer Betrachtung der zwei Bedienelektronikplatineneinheiten von einem Bedienbereich aus die zwei Bedienelektronikplatineneinheiten in einer zu einer Haupterstreckungsebene wenigstens einer der zwei Bedienelektronikplatineneinheiten parallelen Ebene übereinander angeordnet sind. Unter einer "Haupterstreckungsebene" einer Baueinheit soll insbesondere eine Ebene verstanden werden, welche parallel zu einer größten Seitenfläche eines kleinsten geometrischen Quaders ist, welcher die Baueinheit gerade noch vollständig umschließt, und insbesondere durch den Mittelpunkt dieses Quaders verläuft. Unter einem "Bedienbereich" soll in diesem Zusammenhang insbesondere ein räumlicher Bereich verstanden werden, in welchem sich ein Bediener bei einer vorschriftsmäßigen und/oder vorgesehenen Bedienung des Kochfeldes aufhält. Insbesondere ist der Bedienbereich durch eine räumliche Anordnung wenigstens einer Bedieneinheit, insbesondere einer Bedienoberfläche, und/oder durch zumindest eine Beschriftung und/oder Markierung zumindest einer Bedieneinheit gekennzeichnet. Unter einer "Bedienoberfläche" soll in diesem Zusammenhang eine in einem montierten Zustand durch einen Bediener anfassbare Oberfläche verstanden werden, welche zu einer Bedienung mittels einer Berührung und/oder Annäherung vorgesehen ist. Vorzugsweise sind Längsrichtungen der Bedienelektronikplatineneinheiten zumindest im Wesentlichen parallel zueinander angeordnet und vorzugsweise zumindest im Wesentlichen parallel zu einer Zeilenrichtung ausgerichtet. Unter einer "Längsrichtung" einer Baueinheit soll in diesem Zusammenhang insbesondere eine Richtung verstanden werden, welche parallel angeordnet ist zu einer längsten Kante eines kleinsten geometrischen Quaders, welcher die Baueinheit gerade noch vollständig umschließt. Darunter, dass zwei Richtungen "zumindest im Wesentlichen parallel zueinander" sind, soll insbesondere verstanden werden, dass die Richtungen einen kleinsten Winkel einschließen, welcher maximal 15°, insbesondere höchstens 10°, vorzugsweise maximal 5° und besonders vorteilhaft höchstens 1° beträgt. Unter einer "Zeilenrichtung" soll insbesondere eine zu einer Haupterstreckungsebene wenigstens einer Bedienelektronikplatineneinheit parallele Richtung verstanden werden, welche senkrecht ist zu wenigstens einer kürzesten Verbindungslinie der zwei Bedienelektronikplatineneinheiten bei einer senkrechten Projektion der Bedienelektronikplatineneinheiten auf die Haupterstreckungsebene. Die Bedienelektronikplatineneinheiten können auf beliebige, dem Fachmann als sinnvoll erscheinende Art an der Bedienelektronikträgereinheit montiert sein, insbesondere mittels einer Schraubverbindung und vorzugsweise durch eine Rastverbindung.

Durch eine solche Ausgestaltung kann ein Kochfeld mit kochfeldbedienvorrichtung vorteilhaft weiterentwickelt werden. Insbesondere kann eine Montage vorteilhaft optimiert werden, da eine Vormontage der zwei Bedienelektronikplatineneinheiten an der Bedienelektronikträgereinheit ermöglicht werden kann. Ferner kann eine vorteilhafte Ausnutzung eines verfügbaren Bauraums bei einem Kochfeld erreicht werden. So kann bei begrenztem Bauraum eine Anzahl von Bedienelektronikplatineneinheiten erhöht werden. Insbesondere kann eine Mehrzahl von TouchSlidern, insbesondere zumindest vier und vorzugsweise wenigstens fünf Touch-Slider,zum Einsatz kommen. Unter einem "Touch-Slider" soll in diesem Zusammenhang insbesondere eine Bedieneinheit verstanden werden, welche durch ein Gleiten eines Fingers eines Bedieners auf einer vorzugsweise entsprechend gekennzeichneten Bedienoberfläche bedienbar ist, wobei in wenigstens einem Betriebszustand durch das Gleiten des Fingers auf der Bedienoberfläche insbesondere ein Inkrementieren oder Dekrementieren einer Stellgröße, insbesondere einer Heizstufe, erfolgt. Die Bedienoberfläche kann insbesondere gekrümmt, beispielsweise zumindest teilweise kreisringförmig, ausgebildet sein. Vorzugsweise ist die Bedienoberfläche jedoch zu wenigstens einem Großteil geradlinig ausgebildet. Darunter, dass die Bedienoberfläche "zu wenigstens einem Großteil geradlinig" ausgebildet ist, soll insbesondere verstanden werden, dass eine Randlinie der Bedienoberfläche zusammengenommen auf einer Länge von zumindest 60 %, insbesondere von mindestens 70 %, vorzugsweise von wenigstens 80 % und besonders vorteilhaft von zumindest 90 % einer Gesamtlänge der Randlinie geradlinig ist. Des Weiteren kann eine Flexibilität bei einer Platzierung der Bedienelektronikplatineneinheiten vorteilhaft gesteigert werden, wobei insbesondere verschiedene Layouts dank der Flexibilität bewerkstelligt werden können. Die Bedienelektronikplatineneinheiten können, trotz des begrenzten Bauraums, an einem für einen Bediener intuitiv einsichtigen und ergonomischen Ort am Kochfeld, platziert werden.

In der Ausgestaltung der Erfindung weisen beide Bedienelektronikplatineneinheiten jeweils zumindest einen Berühr- und/oder Annäherungssensor auf. Unter einem "Berühr- und/oder Annäherungssensor" soll in diesem Zusammenhang insbesondere eine Sensoreinheit verstanden werden, welche dazu vorgesehen ist, eine Berührung eines Elements der Sensoreinheit und/oder eine Annäherung an ein Element der Sensoreinheit, insbesondere durch einen Finger eines Bedieners, zu detektieren. Vorzugsweise umfasst die Sensoreinheit ein Sensorelement aus einem elektrisch leitenden Material und ist dazu vorgesehen, eine Berührung des Sensorelements und/oder eine Annäherung an das Sensorelement zu detektieren, vorzugsweise durch Messung einer Veränderung einer elektrischen Kapazität des Sensorelements. Hierdurch kann ein Bedienkomfort vorteilhaft gesteigert werden.

In einer besonders bevorzugten Ausgestaltung der Erfindung wird vorgeschlagen, dass wenigstens eine der Bedienelektronikplatineneinheiten zumindest eine Mehrzahl von in zumindest einer Zeile nebeneinander angeordneten Berühr- und/oder Annäherungssensoren umfasst. Unter einer "Mehrzahl" von Berühr- und/oder Annäherungssensoren sollen insbesondere zumindest zwei Berühr- und/oder Annäherungssensoren verstanden werden. Darunter, dass die Berühr- und/oder Annäherungssensoren "in zumindest einer Zeile nebeneinander" angeordnet sind, soll insbesondere verstanden werden, dass wenigstens eine zur Zeilenrichtung parallele Gerade existiert, welche bei einer senkrechten Projektion der Berühr- und/oder Annäherungssensoren auf eine Haupterstreckungsebene wenigstens einer der Bedienelektronikplatineneinheiten die Mehrzahl der Berühr- und/oder Annäherungssensoren schneidet. Hierdurch kann eine übersichtliche Anordnung der Berühr- und/oder Annäherungssensoren erreicht werden. Ferner können weitere Bedienfunktionalitäten eröffnet werden.

Ferner wird vorgeschlagen, dass wenigstens zwei der Berühr- und/oder Annäherungssensoren in einem montierten Zustand Teil eines Touch-Sliders sind. Vorzugsweise beträgt ein minimaler horizontaler Abstand der zwei Berühr- und/oder Annäherungssensoren höchstens 10 mm, insbesondere maximal 7,5 mm, vorzugsweise höchstens 5 mm und besonders vorteilhaft maximal 2,5 mm. Hierdurch kann ein Bedienkomfort besonders vor-In einer besonders bevorzugten Ausgestaltung der Erfindung wird vorgeschlagen, dass wenigstens eine der Bedienelektronikplatineneinheiten zumindest eine Mehrzahl von in zumindest einer Zeile nebeneinander angeordneten Berühr- und/oder Annäherungssensoren umfasst. Unter einer "Mehrzahl" von Berühr- und/oder Annäherungssensoren sollen insbesondere zumindest zwei Berühr- und/oder Annäherungssensoren verstanden werden. Darunter, dass die Berühr- und/oder Annäherungssensoren "in zumindest einer Zeile nebeneinander" angeordnet sind, soll insbesondere verstanden werden, dass wenigstens eine zur Zeilenrichtung parallele Gerade existiert, welche bei einer senkrechten Projektion der Berühr- und/oder Annäherungssensoren auf eine Haupterstreckungsebene wenigstens einer der Bedienelektronikplatineneinheiten die Mehrzahl der Berühr- und/oder Annäherungssensoren schneidet. Hierdurch kann eine übersichtliche Anordnung der Berühr- und/oder Annäherungssensoren erreicht werden. Ferner können weitere Bedienfunktionalitäten eröffnet werden.

Ferner wird vorgeschlagen, dass wenigstens zwei der Berühr- und/oder Annäherungssensoren in einem montierten Zustand Teil eines Touch-Sliders sind. Vorzugsweise beträgt ein minimaler horizontaler Abstand der zwei Berühr- und/oder Annäherungssensoren höchstens 10 mm, insbesondere maximal 7,5 mm, vorzugsweise höchstens 5 mm und besonders vorteilhaft maximal 2,5 mm. Hierdurch kann ein Bedienkomfort besonders vorteilhaft gesteigert werden. Ferner kann eine besonders vorteilhafte Bedienfunktionalität erschlossen werden.

Vorteilhaft ist die Bedienelektronikträgereinheit einstückig ausgebildet. Unter "einstückig" soll insbesondere zumindest stoffschlüssig verbunden verstanden werden, beispielsweise durch einen Schweißprozess, einen Klebeprozess, einen Anspritzprozess und/oder einen anderen, dem Fachmann als sinnvoll erscheinenden Prozess, und/oder vorteilhaft in einem Stück geformt verstanden werden wie beispielsweise durch eine Herstellung aus einem Guss und/oder durch eine Herstellung in einem Ein- oder Mehrkomponentenspritzverfahren und vorteilhaft aus einem einzelnen Rohling. Vorzugsweise besteht die Bedienelektronikträgereinheit zumindest teilweise, vorzugsweise zu einem Großteil und besonders vorteilhaft vollständig aus einem Kunststoff. Darunter, dass die Bedienelektronikträgereinheit "zu einem Großteil" aus einem Kunststoff besteht, soll in diesem Zusammenhang insbesondere verstanden werden, dass die Bedienelektronikträgereinheit mit einem Massenanteil von zumindest 60 %, insbesondere von wenigstens 70 %, vorzugsweise von mindestens 80 % und besonders vorteilhaft von zumindest 90 % aus einem Kunststoff besteht. Hierdurch kann eine Bauteilevielfalt reduziert werden. Ferner kann eine Herstellung der Bedienelektronikträgereinheit vorteilhaft vereinfacht werden.

In einer weiteren Ausgestaltung der Erfindung wird vorgeschlagen, dass das Kochfeld mit Kochfeldbedienvorrichtung wenigstens eine weitere Bedienelektronikplatineneinheit aufweist, welche in einem montierten Zustand in zumindest einer Zeile neben wenigstens einer der zwei Bedienelektronikplatineneinheiten angeordnet ist. Darunter, dass die weitere Bedienelektronikplatineneinheit in einem montierten Zustand "in zumindest einer Zeile neben" wenigstens einer der zwei Bedienelektronikplatineneinheiten angeordnet ist, soll insbesondere verstanden werden, dass wenigstens eine zur Zeilenrichtung parallele Gerade existiert, welche bei einer senkrechten Projektion der Bedienelektronikplatineneinheiten auf eine Haupterstreckungsebene der weiteren Bedienelektronikplatineneinheit die wenigstens eine der zwei Bedienelektronikplatineneinheiten und die weitere Bedienelektronikplatineneinheit schneidet. Hierdurch kann eine vorteilhafte Bauraumausnutzung erreicht werden. Insbesondere kann ein Bauraumbedarf in Zeilenrichtung reduziert werden.

Vorteilhaft umfasst das Kochfeld mit Kochfeldbedienvorrichtung wenigstens eine weitere Bedienelektronikträgereinheit, an welcher die weitere Bedienelektronikplatineneinheit in einem montierten Zustand montiert ist. Auch die weitere Bedienelektronikplatineneinheit kann auf beliebige, dem Fachmann als sinnvoll erscheinende Art an der weiteren Bedienelektronikträgereinheit montiert sein, insbesondere mittels einer Schraubverbindung und vorzugsweise ebenfalls durch eine Rastverbindung. Hierdurch kann ein modulares Design verwirklicht werden, wodurch eine Flexibilität in einer Produktentwicklung vorteilhaft gesteigert werden kann.

Ferner wird vorgeschlagen, dass das Kochfeld mit Kochfeldbedienvorrichtung wenigstens eine Bedienblende aufweist, welche in einem montierten Zustand von einem Bedienbereich aus betrachtet zumindest teilweise vor den Bedienelektronikplatineneinheiten angeordnet ist. Unter einer "Bedienblende" soll in diesem Zusammenhang insbesondere eine Einheit verstanden werden, welche in einem montierten Zustand eine Außenwand des Hausgeräts bildet und an der Außenwand zumindest eine Bedienoberfläche bereitstellt. Vorzugsweise besteht die Bedienblende zumindest teilweise, vorzugsweise zu einem Großteil und besonders vorteilhaft vollständig aus einem elektrisch isolierenden Material, insbesondere einer Glaskeramik. Darunter, dass die Bedienblende "zu einem Großteil" aus einem elektrisch isolierenden Material besteht, soll in diesem Zusammenhang insbesondere verstanden werden, dass die Bedienblende mit einem Massenanteil von zumindest 60 %, insbesondere von wenigstens 70 %, vorzugsweise von mindestens 80 % und besonders vorteilhaft von zumindest 90 % aus einem elektrisch isolierenden Material besteht. Darunter, dass die Bedienblende von einem Bedienbereich aus betrachtet "vor den Bedienelektronikplatineneinheiten" angeordnet ist, soll insbesondere verstanden werden, dass für die zwei Bedienelektronikplatineneinheiten jeweils zumindest ein Strahl existiert, welcher von wenigstens einem Oberflächenpunkt der jeweiligen Bedienelektronikplatineneinheit startet und vor einem Eindringen in den Bedienbereich die Bedienblende schneidet. Hierdurch kann ein vorteilhafter Schutz für die Bedienelektronikplatineneinheiten geschaffen werden. Insbesondere kann ein Eindringen von Schmutz und/oder Feuchtigkeit zumindest weitgehend vermieden werden. Ferner kann eine komfortabel bedienbare Bedieneinheit bereitgestellt werden. Wenn die Hausgerätebedienvorrichtung eine Kochfeldplatte aufweist, mit welcher die Bedienblende einstückig ausgebildet ist, kann eine vorteilhaft einfache Ausgestaltung eines Kochfelds erreicht werden. Ferner kann ein Reinigungsaufwand reduziert werden. Insbesondere kann hierdurch auch ein ansprechendes Design geschaffen werden.

Vorzugsweise beträgt eine Gesamtbreite aller im Kochfeld montierten Bedienelektronikträgereinheiten höchstens 90 cm, insbesondere maximal 80 cm und vorzugsweise höchstens 70 cm. Hierdurch kann ein vorteilhaft geringer Bauraumbedarf erreicht werden.

Weitere Vorteile ergeben sich aus der folgenden Zeichnungsbeschreibung. In der Zeichnung ist ein Ausführungsbeispiel der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: ein Kochfeld mit einer Kochfeldbedienvorrichtung in einer Draufsicht,
- Fig. 2: das Kochfeld bei demontierter Kochfeldplatte in einer Draufsicht und
- Fig. 3: einen Teil der Kochfeldbedienvorrichtung in einer vergrößerten Ansicht.

Figur 1 zeigt ein als Kochfeld 44 ausgebildetes Hausgerät in einer Draufsicht. Das Kochfeld 44 kann als beliebiges Kochfeld 44 ausgebildet sein, vorzugsweise jedoch wie im vorliegenden Fall als ein Induktionskochfeld 46. Das Kochfeld 44 umfasst eine als Kochfeldbedienvorrichtung 10 ausgebildete Hausgerätebedienvorrichtung. Die Kochfeldbedienvorrichtung 10 umfasst eine Kochfeldplatte 42. Die Kochfeldplatte 42 umfasst eine Grundplatte aus einer Glaskeramik. Die Kochfeldplatte 42 ist in einer Einbaulage des Kochfelds 44 horizontal angeordnet und zu einem Aufstellen von Gargeschirr (nicht dargestellt) zu Heizzwecken vorgesehen. Hierzu sind auf der Kochfeldplatte 42 in bekannter Weise Heizzonen 48a-e markiert. Im vorliegenden Fall weist das Kochfeld 44 fünf Heizzonen 48a-e auf. Die Kochfeldplatte 42 ist einstückig mit einer Bedienblende 40 ausgebildet. Auf der Bedienblende 40 sind in bekannter Weise berührungsempfindliche Bedienelemente 50 markiert, von denen beispielhaft lediglich eines bezeichnet ist. Auf der Bedienblende 40 ist für jede Heizzone 48a-e ein Touch-Slider 30, 32, 34, 52, 54 markiert. Die Touch-Slider 30, 32, 34, 52, 54 sind jeweils zu einer Einstellung einer Leistungsstufe für eine Beheizung der jeweils zugeordneten Heizzone 48a-e vorgesehen. Die Touch-Slider 30, 32, 34, 52, 54 sind bei einer senkrechten Betrachtung auf eine Haupterstreckungsebene der Kochfeldplatte 42 zumindest im Wesentlichen rechteckig ausgebildet. Eine Längsrichtung der Touch-Slider 30, 32, 34, 52, 54 ist parallel zu einer Längsrichtung 56 der Kochfeldplatte 42 ausgebildet. Vier der Touch-Slider 32, 34, 52, 54 sind in einer Zeile 20 angeordnet. Ein Touch-Slider 30 ist in einer zur Zeile 20 parallelen Zeile 18 angeordnet. Bei einer Betrachtung von einem Bedienbereich 41 aus ist die Zeile 18 in der Haupterstreckungsebene der Kochfeldplatte 42 über der Zeile 20 angeordnet.

Figur 2 zeigt das Kochfeld 44 bei demontierter Kochfeldplatte 42 in einer Draufsicht. Jeder der Heizzonen 48a-e ist unterhalb der Kochfeldplatte 42 eine Heizeinheit 58a-e des Kochfelds 44 zugeordnet. Bei den Heizeinheiten 58a-e kann es sich um beliebige, dem Fachmann als sinnvoll erscheinende Heizeinheiten 58a-e handeln, vorzugsweise jedoch, wie im vorliegenden Fall, um Induktionsheizeinheiten. Jede der Heizeinheiten 58a-e weist zumindest ein Heizelement auf und kann insbesondere auch mehrere, vorzugsweise konzentrisch angeordnete Heizelemente umfassen (nicht dargestellt). Die Heizeinheiten 58a-e sind auf eine beliebige, dem Fachmann als sinnvoll erscheinende Art an plattenartigen Bauelementen 60, 62 des Kochfelds 44 befestigt. Im vorliegenden Fall des Induktionskochfelds 46 sind die Bauelemente 60, 62 als Abschirmelemente 64, 66 ausgebildet. Die Abschirmelemente 64, 66 bestehen aus einem zumindest weitgehend unmagnetischen Metall, vorzugsweise aus Aluminium. Die Bauelemente 60, 62 sind auf eine beliebige, dem Fachmann als sinnvoll erscheinende Art an einem Außengehäuse 68 des Kochfelds 44 befestigt. Das Außengehäuse 68 weist in Längsrichtung 56 betrachtet eine Erstreckung von weniger als 80 cm auf. Zwischen den Bauelementen 60, 62 und dem Außengehäuse 68 ist eine in Figur 2 nicht dargestellte Leistungselektronikeinheit des Kochfelds 44 angeordnet, welche dazu vorgesehen ist, die Heizeinheiten 58a-e mit Energie zu versorgen. Im vorliegenden Fall des Induktionskochfelds 46 umfasst die Leistungselektronikeinheit zumindest einen Wechselrichter zu einer Erzeugung eines hochfrequenten Wechselstroms für die Heizeinheiten 58a-e.

Die Bedienblende 40 ist in einem montierten Zustand vom Bedienbereich 41 aus betrachtet vor Bedienelektronikplatineneinheiten 14, 16, 36, 70 angeordnet (vgl. hierzu auch Figur 1). Die Bedienelektronikplatineneinheiten 14, 36, 70 sind miteinander identisch ausgebildet. Die Bedienelektronikplatineneinheiten 14, 36, 70 sind bei einer senkrechten Betrachtung auf eine jeweilige Haupterstreckungsebene zumindest im Wesentlichen rechteckig ausgebildet. Die Bedienelektronikplatineneinheiten 14, 36, 70 weisen jeweils eine Mehrzahl von in einer Zeile 28, 29 nebeneinander angeordneten Annäherungssensoren 22a-g auf, wobei die Annäherungssensoren 22a-g in Figur 2 der Übersichtlichkeit halber nicht und in Figur 3 lediglich für den Fall der Bedienelektronikplatineneinheit 14 dargestellt sind. Die Annäherungssensoren 22a-g der Bedienelektronikplatineneinheit 14 sind Teil des Touch-Sliders 30. Die Annäherungssensoren der Bedienelektronikplatineneinheit 36 sind Teil des Touch-Sliders 52. Die Annäherungssensoren der Bedienelektronikplatineneinheit 70 sind Teil des Touch-Sliders 54. Die Bedienelektronikplatineneinheit 16 ist von den Bedienelektronikplatineneinheiten 14, 36, 70 verschieden ausgebildet. Die Bedienelektronikplatineneinheit 16 ist bei einer senkrechten Betrachtung auf ihre Haupterstreckungsebene zumindest weitgehend in Form eines Rechtecks ausgebildet, wobei das Rechteck in einem mittleren Bereich senkrecht zu einer langen Seitenkante des Rechtecks verbreitert ist. Eine Erstreckung der Bedienelektronikplatineneinheit 16 in Längsrichtung 56 ist deutlich größer als und insbesondere mehr als doppelt so groß wie eine entsprechende Erstreckung der Bedienelektronikplatineneinheiten 14, 36, 70.Die Bedienelektronikplatineneinheit 16 umfasst eine Mehrzahl von in der Zeile 28 nebeneinander angeordneten Annäherungssensoren 24a-g, 26a-g. Die Annäherungssensoren 24a-g sind dabei Teil des Touch-Sliders 32. Die Annäherungssensoren 26a-g sind hingegen Teil des Touch-Sliders 34. Die Annäherungssensoren 22a-g, 24a-g, 26a-g der Bedienelektronikplatineneinheiten 14, 16, 36, 70 detektieren in bekannter Weise jeweils eine Berührung der Bedienblende 40 in einem Bereich oberhalb des jeweiligen Annäherungssensors 22a-g, 24a-g, 26a-g. Mittels jeweils einer Steuereinheit (nicht dargestellt) der Bedienelektronikplatineneinheiten 14, 16, 36, 70 kann anhand eines zeitlichen Ablaufs einer Aktivierung der Annäherungssensoren 22a-g, 24a-g, 26a-g eine Gleitrichtung eines Fingers eines Bedieners über den jeweils zugeordneten Touch-Slider 30, 32, 34, 52, 54 ermittelt werden. Ferner kann anhand einer Zeit zwischen der Aktivierung eines Annäherungssensors 22a-g, 24a-g, 26a-g und eines zu diesem Annäherungssensor 22a-g, 24a-g, 26a-g benachbarten Annäherungssensors 22a-g, 24a-g, 26a-g eine Gleitgeschwindigkeit des Fingers über den jeweils zugeordneten Touch-Slider 30, 32, 34, 52, 54 ermittelt werden. Sowohl die Gleitrichtung als auch die Gleitgeschwindigkeit kann von der jeweiligen Steuereinheit zur Auslösung eines Steuerereignisses, insbesondere zur Einstellung der Heizstufe der zugeordneten Heizeinheit 58a-e, berücksichtigt werden.

Die Kochfeldbedienvorrichtung 10 umfasst Bedienelektronikträgereinheiten 12, 38, 74, welche die Bedienelektronikplatineneinheiten 14, 16, 36, 70 in einem montierten Zustand fixieren. Die Bedienelektronikplatineneinheiten 14, 16, 36, 70 können dabei auf beliebige, dem Fachmann als sinnvoll erscheinende Weise an den Bedienelektronikträgereinheiten 12, 38, 74 befestigt sein. Im vorliegenden Fall umfassen die Bedienelektronikträgereinheiten 12, 38, 74 Rastelemente 76a-f, welche dazu vorgesehen sind, die Bedienelektronikplatineneinheiten 14, 16, 36, 70 jeweils mittels einer Rastverbindung zu fixieren. Der Übersichtlichkeit halber sind die Rastelemente 76a-f in Figur 2 nicht und in Figur 3 lediglich für die Bedienelektronikträgereinheit 12 dargestellt. Die Bedienelektronikträgereinheiten 12, 38, 74 sind jeweils einstückig ausgebildet. Die Bedienelektronikträgereinheiten 12, 38, 74 bestehen jeweils aus einem Kunststoff. Die Bedienelektronikträgereinheiten 38, 74 sind bei einer senkrechten Betrachtung auf eine jeweilige Haupterstreckungsebene zumindest im Wesentlichen rechteckig ausgebildet. Die Bedienelektronikträgereinheit 12 ist bei einer senkrechten Betrachtung auf ihre Haupterstreckungsebene zumindest im Wesentlichen in Form eines Trapezes ausgebildet, wobei Schenkel des Trapezes gestuft sind. Die Bedienelektronikplatineneinheit 36 ist in einem montierten Zustand an der Bedienelektronikträgereinheit 38 fixiert. Die Bedienelektronikplatineneinheit 70 ist in einem montierten Zustand an der Bedienelektronikträgereinheit 74 fixiert. Die Bedienelektronikplatineneinheiten 14, 16 sind in einem montierten Zustand zusammen an der Bedienelektronikträgereinheit 12 montiert. Die Bedienelektronikplatineneinheiten 14, 16 sind in einem montierten Zustand in Zeilen 18, 20 übereinander auf der Bedienelektronikträgereinheit 12 montiert. Die Bedienelektronikträgereinheiten 12, 38, 74 sind in einem montierten Zustand auf einer dem Bedienbereich 41 zugewandten Seite miteinander bündig angeordnet. Die Bedienelektronikträgereinheit 12 ist in einem montierten Zustand zwischen den Bedienelektronikträgereinheiten 38, 74 angeordnet. Die Bedienelektronikträgereinheiten 38, 74 sind ferner derart relativ zur Bedienelektronikträgereinheit 12 angeordnet, dass die Annäherungssensoren 24a-g, 26a-g der Bedienelektronikplatineneinheiten 16, 36, 70 entlang der Zeile 28 angeordnet sind. Somit ist insbesondere die Bedienelektronikplatineneinheit 36 in einem montierten Zustand in der Zeile 20 neben der Bedienelektronikplatineneinheit 16 angeordnet.

In alternativen Ausgestaltungen können auch mehr oder weniger als fünf Heizzonen vorgesehen sein. Insbesondere können beispielsweise auch drei feste Heizzonen und ein variabler Heizbereich mit matrixartig angeordneten Heizeinheiten vorgesehen sein. Ferner ist auch denkbar, dass lediglich ein variabler Heizbereich, insbesondere mit matrixartig angeordneten Heizeinheiten, vorgesehen ist. Des Weiteren sind alternative Ausgestaltungen von Touch-Slidern denkbar. Insbesondere können Touch-Slider über mehr oder weniger als sieben Annäherungssensoren verfügen. Insbesondere sind Touch-Slider mit lediglich zwei Annäherungssensoren denkbar.

### Bezugszeichen

| | | | |
|---|---|---|---|
| 10 | Kochfeldbedienvorrichtung | 58 | Heizeinheit |
| 12 | Bedienelektronikträgereinheit | 60 | Bauelement |
| 14 | Bedienelektronikplatineneinheit | 62 | Bauelement |
| 16 | Bedienelektronikplatineneinheit | 64 | Abschirmelement |
| 18 | Zeile | 66 | Abschirmelement |
| 20 | Zeile | 68 | Außengehäuse |
| 22 | Annäherungssensor | 70 | Bedienelektronikplatineneinheit |
| 24 | Annäherungssensor | 74 | Bedienelektronikträgereinheit |
| 26 | Annäherungssensor | 76 | Rastelement |
| 28 | Zeile | | |
| 29 | Zeile | | |
| 30 | Touch-Slider | | |
| 32 | Touch-Slider | | |
| 34 | Touch-Slider | | |
| 36 | Bedienelektronikplatineneinheit | | |
| 38 | Bedienelektronikträgereinheit | | |
| 40 | Bedienblende | | |
| 41 | Bedienbereich | | |
| 42 | Kochfeldplatte | | |
| 44 | Kochfeld | | |
| 46 | Induktionskochfeld | | |
| 48 | Heizzone | | |
| 50 | Bedienelement | | |
| 52 | Touch-Slider | | |
| 54 | Touch-Slider | | |
| 56 | Längsrichtung | | |

## Patentansprüche

1. Kochfeld mit Kochfeldbedienvorrichtung (10) mit zumindest einer Bedienelektronikträgereinheit (12) und wenigstens zwei Bedienelektronikplatineneinheiten (14, 16), **dadurch gekennzeichnet, dass** jede Bedienelektronikplatineeinheit genau eine Platine aufweist, wobei beide Bedienelektronikplatineneinheiten (14, 16) jeweils zumindest einen Berühr- und/oder Annäherungssensor (22a-g, 24a-g, 26a-g) aufweisen, wobei die Bedienelektronikplatineneinheiten (14, 16) in einem montierten Zustand in Zeilen (18, 20) übereinander auf der Bedienelektronikträgereinheit (12) montiert sind.

2. Kochfeld nach Anspruch 1, **dadurch gekennzeichnet, dass** wenigstens eine der Bedienelektronikplatineneinheiten (14, 16) zumindest eine Mehrzahl von in zumindest einer Zeile (28, 29) nebeneinander angeordneten Berühr- und/oder Annäherungssensoren (22a-g, 24a-g, 26a-g) umfasst.

3. Kochfeld nach Anspruch 2, **dadurch gekennzeichnet, dass** wenigstens zwei der Berühr- und/oder Annäherungssensoren (22a-g, 24a-g, 26a-g) in einem montierten Zustand Teil eines Touch-Sliders (30, 32, 34) sind.

4. Kochfeld nach einem der vorhergehenden Ansprüche, **dadurch gekennzeichnet, dass** die Bedienelektronikträgereinheit (12) einstückig ausgebildet ist.

5. Kochfeld nach einem der vorhergehenden Ansprüche, **gekennzeichnet durch** wenigstens eine weitere Bedienelektronikplatineneinheit (36), welche in einem montierten Zustand in zumindest einer Zeile (20) neben wenigstens einer der zwei Bedienelektronikplatineneinheiten (16) angeordnet ist.

6. Kochfeld nach Anspruch 5, **gekennzeichnet durch** wenigstens eine weitere Bedienelektronikträgereinheit (38), an welcher die weitere Bedienelektronikplatineneinheit (36) in einem montierten Zustand montiert ist.

7. Kochfeld nach einem der vorhergehenden Ansprüche, **gekennzeichnet durch** wenigstens eine Bedienblende (40), welche in einem montierten Zustand von einem Bedienbereich (41) aus betrachtet zumindest teilweise vor den Bedienelektronikplatineneinheiten (14, 16) angeordnet ist.

8. Kochfeld nach Anspruch 7, **gekennzeichnet durch** eine Kochfeldplatte (42), mit welcher die Bedienblende (40) einstückig ausgebildet ist.

## Claims

1. Hob with hob control device (10), having at least one control electronics support unit (12) and at least two control electronics board units (14, 16), **characterised in that** each control electronics board unit has exactly one board, wherein both control electronics board units (14, 16) each have at least one touch and/or proximity sensor (22a-g, 24a-g, 26a-g), wherein in an assembled state the control electronics board units (14, 16) are mounted in rows (18, 20) one above the other on the control electronics support unit (12).

2. Hob according to claim 1, **characterised in that** at least one of the control electronics board units (14, 16) comprises at least a plurality of touch and/or proximity sensors (22a-g, 24a-g, 26a-g) arranged in at least one row (28, 29) next to one another.

3. Hob according to claim 2, **characterised in that** in an assembled state at least two of the touch and/or proximity sensors (22a-g, 24a-g, 26a-g) are part of a touch slider (30, 32, 34).

4. Hob according to one of the preceding claims, **characterised in that** the control electronics support unit (12) is designed in one piece.

5. Hob according to one of the preceding claims, **characterised by** at least one further control electronics board unit (36) which in an assembled state is arranged in at least one row (20) next to at least one of the two control electronics board units (16).

6. Hob according to claim 5, **characterised by** at least one further control electronics support unit (38), on which the further control electronics board unit (36) is mounted in an assembled state.

7. Hob according to one of the preceding claims, **characterised by** at least one control panel (40) which in an assembled state, when viewed from a control region (41), is arranged at least partially in front of the control electronics board units (14, 16).

8. Hob according to claim 7, **characterised by** a hob plate (42) with which the control panel (40) is formed in one piece.

## Revendications

1. Table de cuisson comprenant un dispositif de commande de table de cuisson (10), comprenant au moins une unité de support à électronique de commande (12) et au moins deux unités de platine à électronique de commande (14, 16), **caractérisée en ce que** chaque unité de platine à électronique de commande présente exactement une platine, dans laquelle les deux unités de platine à électronique de commande (14, 16) présentent respectivement au moins un capteur de contact et/ou un capteur de proximité (22a - g, 24a - g, 26a - g), dans laquelle les unités de platine à électronique de commande (14, 16), dans un état monté, sont montées sur l'unité de support à électronique de commande (12) en lignes (18, 20) superposées.

2. Table de cuisson selon la revendication 1, **caractérisée en ce qu'**au moins une des unités de platine à électronique de commande (14, 16) comprend au moins une pluralité de capteurs de contact et/ou de capteurs de proximité (22a - g, 24a - g, 26a - g) disposés les uns à côté des autres sur au moins une ligne (28, 29).

3. Table de cuisson selon la revendication 2, **caractérisée en ce qu'**au moins deux des capteurs de contact et/ou des capteurs de proximité (22a - g, 24a - g, 26a - g), dans un état monté, font partie d'un curseur tactile (30, 32, 34).

4. Table de cuisson selon l'une quelconque des revendications précédentes, **caractérisée en ce que** l'unité de support à électronique de commande (12) est réalisée d'une seule pièce.

5. Table de cuisson selon l'une quelconque des revendications précédentes, **caractérisée par** au moins une unité de platine à électronique de commande supplémentaire (36) laquelle, dans un état monté, est disposée à côté d'au moins une des deux unités de platine à électronique de commande (16) sur au moins une ligne (20).

6. Table de cuisson selon la revendication 5, **caractérisée par** au moins une unité de support à électronique de commande supplémentaire (38) sur laquelle l'unité de platine à électronique de commande supplémentaire (36) est montée dans un état monté.

7. Table de cuisson selon l'une quelconque des revendications précédentes, **caractérisée par** au moins un bandeau de commande (40), lequel, dans un état monté, est disposé au moins en partie devant les unités de platine à électronique de commande (14, 16) en vue depuis une zone de commande (41).

8. Table de cuisson selon la revendication 7, **caractérisée par** une plaque (42) de table de cuisson avec laquelle le bandeau de commande (40) est réalisé d'une seule pièce.
